# EUROPÄISCHE PATENTSCHRIFT

(11) **EP 0 524 340 B1**
(45) Veröffentlichungstag und Bekanntmachung des Hinweises auf die Patenterteilung: **20.10.1999**
(21) Anmeldenummer: 91112551.6
(22) Anmeldetag: 26.07.1991
(51) Int. Cl.: B01F 7/00, E03F 5/10, B08B 17/02

(54) **Vorrichtung für Regenüberlaufbecken**
Device for rainwater overflow basin
Dispositif pour réservoir de débordement d'eau pluviale

(43) Veröffentlichungstag der Anmeldung: 27.01.1993
(73) Patentinhaber: KLAUS KIESSLING METALL- UND APPARATEBAU GmbH & Co KG, D-89191 Nellingen (DE)
(72) Erfinder: Kiessling, Egon Hans, W-7901 Nellingen (DE)
(74) Vertreter: Kinkelin, Ulrich, Dipl.-Ing.

(56) Entgegenhaltungen:
- EP-A- 0 367 664
- DE-A- 3 022 390
- DE-A- 3 624 358
- DE-A- 3 700 055
- DE-U- 8 605 277

## Beschreibung

Die Erfindung betrifft ein Regenüberlaufbecken mit einer Vorrichtung zur Verhinderung von Ablagerungen.

Allgemeine Ausführungen über solche Becken aber auch weiterführende Literatur findet sich im Aufsatz Einsatz und Erfahrungen mit Reinigungseinrichtungen für Regenbecken" aus der Zeitschrift Wasser und Boden" 11/1979, Seiten 320 bis 323. Sie haben Abwasser/Regenwasser nach einem Regen zu speichern. Dieses ungereinigte Abwasser wird nach dem Regen langsam dosiert der Kläranlage zur mechanischen und biologischen Behandlung zugeführt. Im Regelfalle entleert man diese Becken mit derselben Menge wie der Trockenwetterabfluß in der Kanalisation beträgt, weil die Kläranlagen so ausgelegt sind, daß der zweifache Trockenwetterabfluß gereinigt werden kann. Ohne diese Speicher würden sonst bereits bei jedem mittleren Regen die Überlaufbauwerke/-schwellen zu den Vorflutern ansprechen und die Gewässer mit dem noch stark verschmutzten Abwasser verunreinigen. Die Regenrückhaltebecken speichern das Wasser größenordnungsmäßig einige Stunden bzw. bei lang anhaltendem Regen einige Tage. Sie dienen nicht zur Klärung des Wassers. Mit dem Regenwasser kommt auch viel Schmutzfracht, insbesondere dann, wenn es mehrere Wochen nicht regnet, setzen sich in den Kanalisationsrohren sehr viel Feststoffe ab und diese werden dann in den Regenbecken aufgefangen. Soweit diese leichter als Wasser sind, lagern sie sich natürlich nicht ab. Andere Stoffe sinken jedoch auf die Beckensohle, wie z.B. der mineralische Anteil Erde und Sand. Ablagerungen von 20 bis 30 cm Höhe ergeben sich sehr oft. Die Sinkgeschwindigkeiten liegen im Dezi-Minutenbereich, z.B. bei 20 Minuten. Würde man gestatten, daß das Wasser sich aufgrund der Schwerkraft im Rückhaltebecken selbst reinigt oder teilweise reinigt, dann müßte man später die sedimentierten Bestandteile räumen. Liegt das Sediment einige Zeit, dann wird es allmählich fest und hart. Selbst wenn man in der Lage ist, das Sediment zu räumen, dann wird die Schmutzfracht des Wassers am zeitlichen Ende immer großer. Für alles was nachgeschaltet ist, wäre es jedoch am besten, wenn gleichmäßig verunreinigtes Wasser anfallen würde.

Die Erfindung geht aus von einer Vorrichtung gemäß der DE-OS 37 00 055. Dort wird ein Strahlreiniger zum Reinigen eines Regenbeckens verwendet. Das Ziel eines solchen Strahlreinigers ist unter anderem das Verhindern des Absetzens der Schmutzfracht. Für einen weitreichenden gebündelten Strahl benötigt man einen hohen apparativen Aufwand. Es wird hier einer verhältnismäßig kleinen Menge von Wasser ein hoher Impuls verliehen. Geht man von einem Regenrückhaltebecken von z.B. 30 m Länge und 6 m Breite aus, dann benötigt man zwei solcher Strahllüfter, die 15 bis 18 kW Strom verbrauchen. Dabei ist der Stromverbrauch nur eine, die Wirtschaftlichkeit beeinflussende Größe. Eine auf die Dauer wesentlich wichtigere Größe ist die immer anfallende Grundgebühr für die Bereitstellung der Energie.

Bekannt sind fernerTauchmotor-Rührwerke, wie sie z.B. die Firma Flygt herstellt. Solche Rührwerke sind z.B. im Prospekt Flygt Tauchmotor-Rührwerke beschrieben und haben beispielsweise die Artikelnummern 4350, 4400, 4440, 4450/4451 und so weiter. Sie haben Umwälzleistungen von 0,08 m³/sec. über 0,15 bis zu 0,68 m³/sec. In der gleichen Reihenfolge ist ihre Nennleistung 1 kW, 2 kW, 5 kW, 5,9 kW und 7,4 kW und die Propellerdrehzahlen betragen in dieser Reihenfolge je Minute jeweils 1.330, 935 und 1.400 sowie 249 bis 604.

Verwendet man solche Rührwerke in Regenrückhaltebecken, dann benötigt man für das oben erwähnte Becken von 30 m x 6 m jeweils drei Rührwerke zu jeweils 2 kW.

Aufgabe der Erfindung ist es, ein Regenrückhaltebecken anzugeben, zu dessen Reinhaltung ganz wesentlich weniger Kilowatt benötigt werden. Zum Beispiel soll es beim oben erwähnten Becken möglich werden, mit der halben Leistung auszukommen.

Erfindungsgemäß wird diese Aufgabe dadurch gelöst, daß das Regenüberlaufbecken wenigstens ein Propeller-Rührwerk aufweist, das tief unten im Becken an einer senkrechten Stangenvorrichtung zumindest drehstarr befestigt ist, wobei eine Schwenkvorrichtung vorgesehen ist, die in Schwenkwirkungsverbindung mit dem Rührwerk steht und so ausgebildet ist, daß sie während der Einschaltzeit das Rührwerk kontinuierlich und automatisch hin- und hergehend um zumindest 120° schwenkt, daß das Rührwerk bzw. die Rührwerke eine Leistung haben, die weniger als 20 W/m² Fläche des Regenüberlaufbeckens beträgt und daß das Rührwerk elektrisch über ein Kabel angetrieben ist, das entsprechend dem Schwenkwinkel verdrillbar ist.

Gemäß Fig. 1 und 2 hat ein Regenüberlaufbecken einen Boden 11 und Seitenwände 12. Das Regenüberlaufbecken 13 ist bis zu einem Spiegel 14 mit Wasser 16 gefüllt, das in einer solchen Weise umgewälzt wird, daß in ihm vorhandene Schmutzfracht nicht auf den Boden 11 absinkt. Diese Schmutzfracht besteht zum größten Teil aus mineralischen Bestandteilen, wie von Erde oder Gestein herrührend, aber auch aus organischen Bestandteilen, wie z. B. Blättern von Pflanzen, Stengelteilen, Papier und so weiter. Eine mittlere Sinkgeschwindigkeit liegt größenordnungsmäßig unter einer Stunde, z. B. im Bereich von 20 Minuten. Ein Rührwerk 17 hat einen Propeller 18, der einen Außendurchmesser von beispielsweise 220 mm hat und drei Rührflügel 19 aufweist. Diese werden von einem Tauchmotor 21 angetrieben, der ein Elektromotor ist und der über ein Kabel 20 mit Strom versorgt wird. Der Tauchmotor 21 wird von einem Traggestell 23 gefaßt, dessen Muffe 24 drehfest mit einer senkrecht stehenden Schwenkstange 26 verbunden ist. Diese Schwenkstange ist starr, sowohl im Hinblick auf die Reaktionskraft, welche dann entsteht, wenn der Propeller 18 läuft und die in Fig. 1 horizontal nach links gerichtet ist, als auch in bezug auf eine noch zu besprechende Schwenkkraft. Das untere Ende der Schwenkstange 26 sitzt in einem Drehlager 27, das am Boden 11 befestigt ist. Es ist dies das eine Lager, um das die Schwenkstange 26 mit ihrer geometrischen Längsachse 28 geschwenkt werden kann. Das Drehlager 27 hat einen solchen Abstand von der Wand 12, daß die Spitzen der Blätter 19 niemals die Wand 12 berühren, d. h. im Ausführungsbeispiel ein Mindestabstand von etwa 20 cm. Senkrecht oberhalb des Drehlagers 27 ist ein weiteres Drehlager 29 vorgesehen, das vom oberen Endbereich der Schwenkstange 26 schwenkbar durchquert wird. Das Drehlager 29 seinerseits ist an einem Arm 31 befestigt, der nach innen zu horizontal vorkragt und der mit seinem gemäß Fig. 1 linken Ende oberhalb des Spiegels 14 auf nicht dargestellte Weise an der Wand 12 befestigt ist. Der Arm 31 trägt ein witterungsdichtes Gehäuse 32, das mit Füßen 33 auf ihm starr befestigt ist. In das Gehäuse 32 hinein ragt der obere Endbereich der Schwenkstange 26. Dort ist ein Antrieb 34 dargestellt, der die Schwenkstange 26 in der hier nicht dargestellten Draufsicht gemäß dem Doppelpfeil 35 automatisch von seiner linken Endlage in seine rechte Endlage bewegt, so daß in Fig. 1 der Propeller 18 einmal von der Zeichenebene von Fig. 1 weg und einmal aus der Zeichenebene von Fig. 1 herausrührt. Im Idealfall bei geradliniger Wand 12 ist dieser Winkel 2 x 90°. In ebenfalls verwendbaren Fällen ist der Schwenkwinkel 160° und dieser Winkel wird einige Male pro 10 Minuten durchlaufen, z. B. ein bis fünf Mal, insbesondere zwei bis vier Mal.

Gemäß Fig. 3 ist wiederum die Wand 12 vorgesehen. Der Boden 34 fällt hier aber im Gegensatz zum ebenen Boden 11 schräg nach innen zu. In diesem Fall ist eine weit auskragende Konsole 36 starr an der Wand 12 befestigt und auf der rechten, oberen Oberseite der Konsole 36 steht ein Teller 37, der die Schwenkstange 26 faßt und auch trägt. Im senkrecht übereinanderliegenden Bereich durchquert eine Achse 38 sowohl den Randbereich des Tellers 37 als auch den der Konsole 36, so daß der Teller 37 senkrecht zur Zeichnungsebene von Fig. 3 um diese Achse 38 geschwenkt werden kann. Der Teller 37 faßt und trägt die Schwenkstange 26 in ihrem unteren Endbereich. Das hier verwendete Rührwerk 39 hat ebenfalls - nicht dargestellte - Propeller, die von einem Leitring 41 umgeben werden. Die Propeller werden von einem Tauchmotor 40 angetrieben, der durch ein Traggestell 23 an einer Muffe 42 befestigt ist, in der drehstarr der untere Endbereich der Schwenkstange 26 steckt. Auch hier ist der Abstand der Schwenkstange 26 so groß, daß bei keinem Verschwenkwinkel der Leitring 41 an der Wand 12 anstößt.

Die Bauelemente, die hier beschrieben und verwendet werden, unterscheiden sich teilweise überhaupt nicht vom Stand der Technik. Dies ist beabsichtigt, da die erfindungsgemäße Vorrichtung und die erfindungsgemäße Wirkung unter Verwendung möglichst vieler bekannter Teile erreicht werden soll, da dies die gewerbliche Anwendbarkeit sehr fördert und das Personal nicht grundsätzlich umlernen muß. Bei beiden Ausführungsbeispielen sind die Rührwerke sehr tief angebracht.

Gemäß Fig. 4 hat das Regenüberlaufbecken 13 eine Länge von 40 m und eine Breite von 10 m. An der Wand 12 sind zwei Rührwerke 43, 44 vorgesehen, die jeweils 2 kW aufnehmen. Um die geometrischen Hochachsen 46, 47 sind diese nach rechts und links schwenkbar und zwar unter einem Winkel von 160°, so daß z. B. für das Rührwerk 43 im einen Extremfall sich eine Hauptrührrichtung 48 und das andere Mal eine Hauptrührrichtung 49 einstellt. Obwohl diese Richtungen nicht um 180° einander gegenüberliegen, bleibt auch das an der Wand 12 anliegende Wasservolumen aufgewirbelt, weil sich trotzdem die Strömung an die Wand 12 anlegt. Man kommt also mit Schwenkvorrichtungen aus, die keine 180° schwenken und man kann damit auf Schwenkvorrichtungen zurückgreifen, die ohne die Verwendung von elektrischen Kontakten umsteuerbar sind, denn elektrische Kontakte können bei dieser Art Betrieb auf die Dauer ein Problem darstellen. Da die Rührwerke 43, 44 voneinander den halben Wandlängenabstand von 40 m haben und von der Querwand jeweils ein Viertel dieses Abstands (10 m), hat man eine gleiche Verteilung der Wirkung.

Die Schwenkbewegung der Rührwerke 43, 44 ist nicht synchronisiert, so daß statistisch gesehen die Rührwerke 43, 44 manchmal gegeneinander und manchmal im gleichen Sinn strömen. Dies sorgt für genügende Verwirbelung der suspendierten Stoffe. Es ist jedoch darauf zu achten, daß kein wesentlicher Anteil der Energie über zu lange Zeit hinweg einen Kaffeetasseneffekt mit sich bringt, denn wenn das Wasser 16 einen zu hohen Anteil horizontal kreisender Energie aufweist, dann geht dies von der Verwirbelungsenergie ab, denn horizontal kreisendes Wasser hat ja keine nach oben gerichtete Komponente und verursacht lediglich, daß die Schmutzfracht nicht mehr in den Randbereichen des Beckens sedimentiert. Dies gilt noch mehr für eine quadratische Anordnung gemäß Fig. 5 und am allermeisten für eine kreisrunde Anordnung.

Gemäß Fig. 5 wird um eine gemeinsame geometrische Hochachse 55 ein Tandem-Rührwerk 51 an einer gemeinsamen weiters nicht dargestellten Schwenkstange 26 geschwenkt, die oben an einer nicht dargestellten Brücke schwenkbar gelagert ist. In der Stellung von Fig. 5 strömt das obere Rührwerk 52 nach oben und das untere Rührwerk 53 nach unten. In der Praxis rühren sie natürlich nach vorne und nach hinten. Der Schwenkwinkel ist auch hier keine 180°. Es entsteht zwischen den Winkeln jedoch keine Totzone. Weil das Tandem-Rührwerk 51 einmal nach links und einmal nach rechts schwenkt, entsteht kein Kaffeetasseneffekt. Es ist darauf zu achten, daß die Rührwerke 52, 53 voneinander einen genügenden Abstand von z. B. 2 m haben, so daß das eine Rührwerk dem anderen keine zuströmende Flüssigkeit wegnimmt. Da die Rührwerke 43, 44 gemäß Fig. 4 nahe an der Wand 12 angeordnet sind, kann die Konsole kurz sein und die Strömung kann sich gegebenenfalls besser an die Wand 12 anlegen.

In den allermeisten Fällen sind die Regenüberlaufbecken länglich rechteckig, gegebenenfalls auch L-förmig oder haben andere unregelmäßige Formen, weil sie ja häufig in irgendwelche Grundstückslücken oder Bauwerkslücken passen müssen. Wenn Fig. 6 ein quadratisches Becken zeigt, dann ist dies nur beispielsweise.

Hier hat man vier Rührwerke 73, 74, 76, 77 symbolisch mit einem dreiflüglichen Rührwerk dargestellt und die Pfeile geben hier die augenblicklichen, zufälligen Rührrichtungen an. Es ist hier darauf geachtet worden, daß sich die Wirkungskreise 78, 79, 81, 82 überschneiden und bis in die Ecken des Beckens reichen. Auch sehr große Becken bleiben hier aufgewirbelt. Solche Becken 83 befinden sich sehr häufig unter der Erde, z. B. unter einem anderen Bauwerk, das seinerseits gut fundamentiert sein muß. Das Becken 83 kann somit das Fundament eines anderen Bauwerks sein. Hier sind dann häufig senkrecht stehende Stützsäulen 84 vom Boden des Beckens zur geschlossenen Decke des Beckens vorgesehen, wobei es in Extremfällen sogar so sein kann, daß im Sechs-Meter-Raster eine Stützsäule 84 steht. Hier ist es insbesondere von Vorteil, die Schwebeteile am Absinken zu hindern. Auch wenn nur wenige Stützsäulen 84 vorhanden sind, würde dies die Bodenreinigung erschweren. Da die Erfindung mit niedrigen Energiekosten tote Zonen vermeiden kann, ist es in solchen Fällen besser möglich, solch große Beckengeometrien zu bauen und technisch und wirtschaftlich optimal zu reinigen.

Fig. 7 und 8 zeigen, wie man Schwenkwinkel nahe 180° verwirklichen kann, ohne mit elektrischen Kontakten umschalten zu müssen. Ein Elektromotor 68 ist an einer geeigneten Stelle 87 ortsfest vorgesehen und hat ein Reduktionsgetriebe 88. Dieses hat eine beständig umlaufende Abtriebswelle 89. Auf dieser sitzt eine Kurbel 91, die in ihrem Endbereich einen vom Reduktionsgetriebe 88 abstehenden Zapfen 92 aufweist. Mit diesem Zapfen 92 ist eine Koppel 93 drehbar verbunden, die auf Zug und Druck belastbar ist. Sie ist unterteilt und hat in ihrem Mittenbereich zwei Schraubinnengewinde 94, 96, die Gewindesachlöcher haben. In diese hinein ist mit seinen Endbereichen ein Schraubenschaft 97 gedreht, der auf seinen beiden Hälften ein Gewinde entgegengesetzter Steigung hat. Je nach Drehrichtung des sichtbaren Schraubschafts 97 bewegen sich damit die Schraubinnengewinde 94, 96 voneinander weg oder aufeinander zu, so daß die Koppel 93 kürzer oder länger wird. Der gemäß Fig. 7 rechte Endbereich der Koppel 93 wird von einem Zapfen 98 einer Kurbel 99 durchquert, die drehstarr mit der Schwenkstange 26 verbunden ist. Infolge der aus Fig. 8 ersichtlichen Konfiguration gelangt relativ zur Schwenkstange 26 der Zapfen 98 niemals in die drei-Uhr-Lage und auch niemals in die neun-Uhr-Lage. Vielmehr hört die Schwenkbewegung vor dieser Lage auf, so daß man niemals in einen Punkt gelangt, der hinsichtlich des Zapfens 92 und auch der Koppel 93 ein Totpunkt wäre. Die beiden anderen Endlagen der Zapfen 92 und 98 sind mit gestrichelten Bezugszeichen angegeben. Man erhält so einen Schwenkwinkel von beispielsweise 160 °. Je nach geometrischer Zuordnung der in Fig. 7 und 8 gezeigten Komponenten kann auch entgegen der Darstellungsweise von Fig. 4 unsymmetrisch gerührt werden. Zum Beispiel kann die Hauptrührrichtung 48 näher an der Wand und Hauptrührrichtung 49 ferner von der Wand 12 sein. Die Rührwerke werden bodennah angeordnet, denn am Boden drohen die Feststoffe am ehesten sich niederzuschlagen.

Die Schwenkvorrichtung läuft immer auch dann, wenn das Rührwerk läuft. Dies bedeutet aber nicht, daß sowohl Schwenkvorrichtung als auch Rührwerk über viele Tage hinweg laufen. Vielmehr kann man - z. B. schwimmergesteuert - beide nur eine bestimmte Zeit einschalten, z. B. dann, wenn das Regenüberlaufbecken langsam voll wird, wenn das Regenüberlaufbecken einen bestimmten niederen Pegel erreicht oder wenn standortbedingt nur sehr langsam absinkendes Material vorhanden ist.

## Patentansprüche

1. Regenüberlaufbecken mit einer Vorrichtung zur Verhinderung von Ablagerungen, dadurch gekennzeichnet, daß das
Regenüberlaufbecken wenigstens ein Propeller-Rührwerk aufweist, das tief unten im Becken an einer senkrechten Stangenvorrichtung zumindest drehstarr befestigt ist, wobei eine Schwenkvorrichtung vorgesehen ist, die in Schwenkwirkungsverbindung mit dem Rührwerk steht und so ausgebildet ist, daß sie während der Einschaltzeit das Rührwerk kontinuierlich und automatisch hin- und hergehend um zumindest 120° schwenkt,
daß das Rührwerk bzw. die Rührwerke eine Leistung haben, die weniger als 20 W/m² Fläche des Regenüberlaufbeckens beträgt und daß das Rührwerk elektrisch über ein Kabel angetrieben ist, das entsprechend dem Schwenkwinkel verdrillbar ist.

2. Vorrichtung nach Anspruch 1, dadurch gekennzeichnet, daß das Rührwerk bei Rechteckboden an einem Längsrand angeordnet ist.

3. Vorrichtung nach Anspruch 2, dadurch gekennzeichnet, daß bei mehreren an einem langen Längsrand, der länger als die Wurfweite eines Rührwerks ist, angeordneten Rührwerken die Rührwerke in ihrer Schwenkbewegungsperiode unterschiedlich sind.

4. Vorrichtung nach Anspruch 2 oder 3, dadurch gekennzeichnet, daß an beiden zueinander parallelen Längsrändern Rührwerke angeordnet sind.

5. Vorrichtung nach Anspruch 1, dadurch gekennzeichnet, daß das Rührwerk in einem zumindest etwa quadratischen Becken angeordnet ist.

6. Vorrichtung nach Anspruch 1, dadurch gekennzeichnet, daß das Rührwerk in einem runden, vorzugsweise kreisrunden Becken zumindest in dessen Mittenbereich angeordnet ist.

7. Vorrichtung nach Anspruch 1, dadurch gekennzeichnet, daß der Boden des Beckens zum Rührwerk hin abfällt.

8. Vorrichtung nach Anspruch 1, dadurch gekennzeichnet, daß bei hin- und hergehender Bewegung der Schwenkwinkel plus dem Strömungsaustrittswinkel an 180° heranreichen.

9. Vorrichtung nach Anspruch 1 und 2, dadurch gekennzeichnet, daß bei einem zumindest etwa parallel zum Längsrand rührenden Rührwerk die Mittenachse des Rührwerks einen größeren Abstand zum Längsrand hat als der halbe Propellerkreis-Durchmesser.

10. Vorrichtung nach Anspruch 9, dadurch gekennzeichnet, daß bei einem den Propeller umgebenden Strahl-Leitring dieser immer vom Längsrand einen Abstand hat.

11. Vorrichtung nach Anspruch 1, dadurch gekennzeichnet, daß mindestens zwei Rührwerke vorgesehen sind, die an der gleichen Stangenvorrichtung schwenkbar sind und daß die Rührwerke in unterschiedliche Richtungen blasen.

12. Vorrichtung nach Anspruch 11, dadurch gekennzeichnet, daß zwei Rührwerke etwa 180° gegeneinander versetzt sind.

13. Vorrichtung nach Anspruch 11, dadurch gekennzeichnet, daß der Schwenkwinkel 360°/n ± 30 % ist.

14. Vorrichtung nach Anspruch 1, dadurch gekennzeichnet, daß das Rührwerk weniger als 10 kW hat.

15. Vorrichtung nach Anspruch 14, dadurch gekennzeichnet, daß das Rührwerk weniger als 6 kW hat.

16. Vorrichtung nach Anspruch 14, dadurch gekennzeichnet, daß das Rührwerk 5 kW ± 40 % hat.

17. Vorrichtung nach Anspruch 14, dadurch gekennzeichnet, daß das Rührwerk 2 kW ± 40 % hat.

18. Vorrichtung nach Anspruch 1, dadurch gekennzeichnet, daß das Regenüberlaufbecken kreisrund ist.

19. Vorrichtung nach Anspruch 1, dadurch gekennzeichnet, daß das Regenüberlaufbecken quadratisch ist.

20. Vorrichtung nach Anspruch 1, dadurch gekennzeichnet, daß das Regenüberlaufbecken länglich rechteckig ist.

21. Vorrichtung nach Anspruch 1 oder 18 bis 20, dadurch gekennzeichnet, daß das Regenüberlaufbecken unterirdisch angeordnet ist.

22. Vorrichtung nach Anspruch 21, dadurch gekennzeichnet, daß im Regenüberlaufbecken zahlreiche seine Decke tragenden Stützen vorgesehen sind.

23. Vorrichtung nach Anspruch 1, dadurch gekennzeichnet, daß das Regenüberlaufbecken eine unregelmäßige Form hat.

24. Vorrichtung nach Anspruch 1, dadurch gekennzeichnet, daß das Rührwerk bzw. die Rührwerke weniger Leistung als 10 W/m² Fläche des Regenüberlaufbeckens haben.

## Claims

1. Rainwater overflow basin with an arrangement for preventing deposits, characterized in that the rainwater overflow basin has at least one propeller-type agitator which is provided in an at least rotationally fixed manner, low down in the basin, on a vertical rod arrangement, there being provided a pivoting arrangement which is in pivoting connection with the agitator and is designed such that, when the agitator is switched on, it pivots continuously and automatically back and forth through at least 120°, in that the agitator or the agitators has/have an output which is less than 20 W/m² of surface area of the rainwater overflow basin, and in that the agitator is driven electrically via a cable which can be twisted in accordance with the pivoting angle.

2. Arrangement according to Claim 1, characterized in that, with rectangular bases, the agitator is arranged on a longitudinal border.

3. Arrangement according to Claim 2, characterized in that, with a plurality of agitators arranged on a long longitudinal border, which is longer than the range of one agitator, the agitators differ in terms of their pivoting-movement period.

4. Arrangement according to Claim 2 or 3, characterized in that agitators are arranged on two mutually parallel longitudinal borders.

5. Arrangement according to Claim 1, characterized in that the agitator is arranged in an at least approximately square basin.

6. Arrangement according to Claim 1, characterized in that the agitator is arranged at least in the central region of a round, preferably circular, basin.

7. Arrangement according to Claim 1, characterized in that the base of the basin slopes down towards the agitator.

8. Arrangement according to Claim 1, characterized in that, with movement back and forth, the pivoting angle plus the flow-outlet angle reach 180°.

9. Arrangement according to Claim 1 and 2, characterized in that, with an agitator agitating at least approximately parallel to the longitudinal border, the centre axis of the agitator is spaced apart from the longitudinal border by a distance greater than half the propeller-disc diameter.

10. Arrangement according to Claim 9, characterized in that, with a jet guide ring enclosing the propeller, said guide ring is always at a distance from the longitudinal border.

11. Arrangement according to Claim 1, characterized in that at least two agitators are provided, and these can be pivoted on the same rod arrangement, and in that the agitators blow in different directions.

12. Arrangement according to Claim 11, characterized in that two agitators are offset by approximately 180° with respect to one another.

13. Arrangement according to Claim 11, characterized in that the pivoting angle is 360°/n ± 30%.

14. Arrangement according to Claim 1, characterized in that the agitator has less than 10 kW.

15. Arrangement according to Claim 14, characterized in that the agitator has less than 6 kW.

16. Arrangement according to Claim 14, characterized in that the agitator has 5 kW ± 40%.

17. Arrangement according to Claim 14, characterized in that the agitator has 2 kW ± 40%.

18. Arrangement according to Claim 1, characterized in that the rainwater overflow basin is circular.

19. Arrangement according to Claim 1, characterized in that the rainwater overflow basin is square.

20. Arrangement according to Claim 1, characterized in that the rainwater overflow basin is rectangular.

21. Arrangement according to Claims 1 or 18 to 20, characterized in that the rainwater overflow basin is arranged underground.

22. Arrangement according to Claim 21, characterized in that provided in the rainwater overflow basin are numerous supports which bear its cover.

23. Arrangement according to Claim 1, characterized in that the rainwater overflow basin is of irregular shape.

24. Arrangement according to Claim 1, characterized in that the agitator or the agitators has/have less output than 10 W/m² of surface area of the rainwater overflow basin.

## Revendications

1. Réservoir de débordement d'eaux pluviales, avec un dispositif pour empêcher des dépôts, caractérisé en ce que
le réservoir de débordement d'eaux pluviales présente au moins un appareil d'agitation à hélice qui est fixé, au moins sans torsion, dans les profondeurs du réservoir à un dispositif de tige verticale, dans lequel il est prévu un dispositif pivotant qui est en liaison active pivotante avec l'appareil d'agitation et est configuré d'une façon telle qu'il fasse pivoter l'appareil d'agitation d'au moins 120° en va-et-vient, de façon continue et automatique, pendant la durée de fonctionnement, en ce que
l'appareil d'agitation, respectivement les appareils d'agitation, ont une puissance qui vaut moins de 20 W/m² de surface du réservoir de débordement d'eaux pluviales, et en ce que l'appareil d'agitation est mû électriquement par un câble, qui peut être tordu dans une mesure correspondant à l'angle de pivotement.

2. Dispositif suivant la revendication 1, caractérisé en ce que l'appareil d'agitation est disposé près d'un bord longitudinal dans le cas d'un fond rectangulaire.

3. Dispositif suivant la revendication 2, caractérisé en ce que, dans le cas de plusieurs appareils d'agitation disposés près d'un long bord longitudinal, qui est plus long que la portée d'un appareil d'agitation, les appareils d'agitation présentent des périodes du mouvement de pivotement différentes.

4. Dispositif suivant la revendication 2 ou 3, caractérisé en ce que des appareils d'agitation sont disposés près des deux bords longitudinaux parallèles l'un à l'autre.

5. Dispositif suivant la revendication 1, caractérisé en ce que l'appareil d'agitation est disposé dans un réservoir au moins approximativement carré.

6. Dispositif suivant la revendication 1, caractérisé en ce que l'appareil d'agitation est disposé dans un réservoir rond, de préférence circulaire, au moins dans la zone centrale de celui-ci.

7. Dispositif suivant la revendication 1, caractérisé en ce que le fond du réservoir est en pente en direction de l'appareil d'agitation.

8. Dispositif suivant la revendication 1, caractérisé en ce que, lors du mouvement de va-et-vient, l'angle de pivotement plus l'angle de sortie du courant atteignent 180°.

9. Dispositif suivant la revendication 1 et 2, caractérisé en ce que, avec un appareil d'agitation provoquant une agitation au moins approximativement parallèle au bord longitudinal, l'axe central de l'appareil d'agitation est à une distance du bord longitudinal plus grande que la moitié du diamètre du cercle de l'hélice.

10. Dispositif suivant la revendication 9, caractérisé en ce que, en présence d'un anneau de guidage du jet entourant l'hélice, celui-ci se trouve toujours à une distance du bord longitudinal.

11. Dispositif suivant la revendication 1, caractérisé en ce qu'il est prévu au moins deux appareils d'agitation, qui peuvent pivoter sur le même dispositif de tige et en ce que les appareils d'agitation refoulent dans des directions différentes.

12. Dispositif suivant la revendication 11, caractérisé en ce que deux appareils d'agitation sont décalés d'environ 180° l'un par rapport à l'autre.

13. Dispositif suivant la revendication 11, caractérisé en ce que l'angle de pivotement est de 360°/n ± 30 %.

14. Dispositif suivant la revendication 1, caractérisé en ce que l'appareil d'agitation a une puissance de moins de 10 kW.

15. Dispositif suivant la revendication 14, caractérisé en ce que l'appareil d'agitation a une puissance de moins de 6 kW.

16. Dispositif suivant la revendication 14, caractérisé en ce que l'appareil d'agitation a une puissance de 5 kW ± 40 %.

17. Dispositif suivant la revendication 14, caractérisé en ce que l'appareil d'agitation a une puissance de 2 kW ± 40 %.

18. Dispositif suivant la revendication 1, caractérisé en ce que le réservoir de débordement d'eaux pluviales est circulaire.

19. Dispositif suivant la revendication 1, caractérisé en ce que le réservoir de débordement d'eaux pluviales est carré.

20. Dispositif suivant la revendication 1, caractérisé en ce que le réservoir de débordement d'eaux pluviales est rectangulaire allongé.

21. Dispositif suivant la revendication 1 ou 18 à 20, caractérisé en ce que le réservoir de débordement d'eaux pluviales est disposé en souterrain.

22. Dispositif suivant la revendication 21, caractérisé en ce qu'il est prévu, dans le réservoir de débordement d'eaux pluviales, de nombreux supports portant son toit.

23. Dispositif suivant la revendication 1, caractérisé en ce que le réservoir de débordement d'eaux pluviales a une forme irrégulière.

24. Dispositif suivant la revendication 1, caractérisé en ce que l'appareil d'agitation, respectivement les appareils d'agitation, ont une puissance de moins de 10 W/m² de surface du réservoir de débordement d'eaux pluviales.
